# EUROPÄISCHE PATENTSCHRIFT

(11) **EP 3 458 771 B1**
(45) Veröffentlichungstag und Bekanntmachung des Hinweises auf die Patenterteilung: **11.08.2021**
(21) Anmeldenummer: 17727505.4
(22) Anmeldetag: 18.05.2017
(51) Int. Cl.: F21S 8/04, F21V 7/05, F21V 7/22, F21V 7/04, F21V 33/00, F21Y 103/10, F21Y 115/10, F21Y 113/13

(54) **LEUCHTVORRICHTUNG**
LIGHTING DEVICE
DISPOSITIF D'ÉCLAIRAGE

(30) Priorität: 19.05.2016 DE 202016102659 U
(43) Veröffentlichungstag der Anmeldung: 27.03.2019
(73) Patentinhaber: BBH-designelemente GmbH, 58339 Breckerfeld (DE)
(72) Erfinder: BOHLEN, Robert, 58339 Breckerfeld (DE)
(74) Vertreter: Patentanwälte Dörner & Kötter PartG mbB
(86) Internationale Anmeldenummer: PCT/EP2017/061952
(87) Internationale Veröffentlichungsnummer: WO 2017/198761

(56) Entgegenhaltungen:
- EP-A1- 2 722 454
- DE-A1-102013 211 206
- JP-A- 2002 063 804
- US-A1- 2013 141 906
- US-A1- 2014 036 494
- US-A1- 2014 055 995

## Beschreibung

Die Erfindung betrifft eine Leuchtvorrichtung zur Anbringung an einer Gebäudewand.

Die Leuchtvorrichtung der hier betrachteten Art ist zur Anbringung an einer Gebäudewand vorgesehen. Bei der Gebäudewand kann es sich um eine Boden-, Decken- oder Seitenwand eines Raumes, eines Gebäudes oder eines Einrichtungsgegenstandes handeln, sowie gleichermaßen auch um eine Wand eines Außenbereichs eines Gebäudes. Die erfindungsgemäße Leuchtvorrichtung kann dabei insbesondere als Deckenverkleidung bspw. in Fahrstühlen oder Duschen, als Duschabtrennung oder auch als Küchenverkleidung oder zur Wohnraumausstattung dienen.

Leuchtvorrichtungen der vorgenannten Art sind bekannt, wie z.B. aus der JP2002063804 A, der US 2014/036494 A1, der US 2014/055995 A1, der DE 102013211206 A1, der EP 2722454 A1 und der US 2013/141906 A1. Sie dienen unter anderem zur Gestaltung des Raumdesigns oder zur Ausleuchtung des jeweiligen Raumes. Durch die Gestaltung der Leuchtvorrichtungen durch Auswahl verschiedenartiger LEDs besteht die Möglichkeit, unterschiedliche gestalterische Effekte innerhalb der Räume zu erzielen. Dies ist in der Regel dadurch hervorgerufen, dass verschiedenartige LEDs zur Anwendung kommen. Beispielsweise kann durch die unterschiedliche Auswahl von LED bzw. der Kombination verschiedener LED eine Änderung der Leuchtfarben und damit des Erscheinungsbildes hervorgerufen werden.

Bei der Leuchtvorrichtung nach der vorliegenden Erfindung wird ein anderes Ziel verfolgt. Insbesondere in kleinen Räumen besteht häufig das Problem, dass Menschen, die unter Klaustrophobie leiden, in den Räumen von Angstzuständen befallen werden. Dieses Problem tritt beispielsweise recht häufig in Fahrstühlen auf. Dem versuchen die Hersteller von Aufzügen entgegenzuwirken, in dem die Wände und/oder die Decken der Fahrstühle mit Spiegeln ausgestattet werden, um eine optische Vergrößerung des Fahrstuhls hervorzurufen. Dieser Maßnahme ist jedoch nur wenig Erfolg beschieden, da in den Spiegeln jeweils die gegenüberliegenden Seiten der Spiegel abgebildet werden, so dass die gewünschte optische Vergrößerung des Raumes nur bedingt erzielt wird und bei den betroffenen Personen kaum zu einem verbesserten Raumgefühl führt. Der gewünschte Effekt bleibt daher oftmals aus.

Zur Beseitigung dieses Nachteils sind aus der EP 2 284 306 A1 und der EP 2 862 968 A1 Vorrichtungen bekannt, die Lichteffekte erzeugen. Dies erfolgt mit Hilfe von textilen Flächengebilden, die von einer Lichtquelle angestrahlt werden und die eine Ablenkung der auftreffenden Lichtstrahlen zur Sichtseite hin gezielt beeinflussen. Hierdurch sind besondere Lichteffekte erzielbar. Die bekannten Vorrichtungen erfüllen die an sie gestellten Anforderungen. Allerdings sind die technischen Anforderungen an die textilen Flächengebilde hoch, weshalb die bekannten Vorrichtungen recht kostspielig sind.

Vor diesem Hintergrund ist es Aufgabe der vorliegenden Erfindung, eine Leuchtvorrichtung zur Anbringung an einer Gebäudewand zu schaffen, mit der aufgrund ihrer Ausgestaltung verschiedene optische Effekte erzielbar sind, beispielsweise eine optische Vergrößerung des Raums, und hierfür gleichzeitig einen geringen technischen Aufwand erfordert. Die Aufgabe wird durch eine Leuchtvorrichtung gemäß Anspruch 1 gelöst. Vorteilhafte Weiterbildungen sind Gegenstand der hierauf rückbezogenen Unteransprüche.

Mit der Erfindung ist eine Leuchtvorrichtung zur Anbringung an einer Gebäudewand geschaffen, die bei geringem technischem Aufwand eine optische Vergrößerung des jeweiligen Raums herbeiführt. Dies ist dadurch bewirkt, dass die LED aufgrund ihrer leistenartigen Ausbildung und ihrer Anbringung am Rahmen der Vorrichtung großflächig die strukturierte Oberfläche der Reflektorfolie ausleuchtet. Durch die Struktur der Oberfläche ist dabei eine Wirkung herbeigeführt, die beispielsweise eine kuppelartige oder spitzdachförmige Gestaltung nachbildet. Hierdurch ist beim Betrachter der Eindruck erweckt, dass, im Falle der Anbringung der Leuchtvorrichtung an der Decke, eine größere Raumhöhe als die tatsächliche Raumhöhe suggeriert wird. Bei Anbringung der Leuchtvorrichtung an vertikalen Wänden wird eine optische Vergrößerung der Raumtiefe vorgetäuscht. Auf diese Weise ist das Raumgefühl bei Betrachtung der Leuchtvorrichtung verbessert, so dass kleine Räume größer wirken. Die Gefahr von klaustrophobischen Zuständen ist dadurch reduziert. Durch die Verwendung einer Folie für den Reflektor ist zudem eine äußerst geringe Bauhöhe der Leuchtvorrichtung hervorgerufen. Wegen des vergleichsweise geringen technischen Aufwands sind die Kosten für die Leuchtvorrichtung gering.

Gemäß der Erfindung ist die reflektierende Fläche von einer Aluminiumfolie gebildet. Die Verwendung einer Aluminiumfolie bietet den Vorteil einer sehr einfachen Montage. Zudem kann die Aluminiumfolie in einfacher Weise in verschiedensten Abmessungen hergestellt werden, so dass die reflektierende Fläche problemlos an die Grundfläche der Gebäudewand angepasst werden kann.

Erfindungsgemäß ist die reflektierende Fläche auf die Rückwand der Leuchtvorrichtung geklebt. Das Verkleben der reflektierenden Fläche bietet eine sehr einfache und damit kostengünstige und schnelle Montagemöglichkeit.

Gemäß der Erfindung sind die LED an Rahmenprofilen angeordnet, die mit dem Montagerahmen verbunden sind. Diese Art der Montage ermöglicht auch eine sehr einfache Montage der LED. Zudem bieten die Rahmenprofilen den Vorteil, die für die Elektrifizierung erforderliche Verkabelung nicht sichtbar zwischen dem Montagerahmen und den Rahmenprofilen zu verlegen.

Andere Weiterbildungen und Ausgestaltungen der Erfindung sind in den übrigen Unteransprüchen angegeben. Ausführungsbeispiele sind in den Zeichnungen dargestellt und werden nachfolgend im Einzelnen beschrieben. Es zeigen:
- Figur 1: die Ansicht einer Leuchtvorrichtung;
- Figur 2: die Untersicht der in Figur 1 dargestellten Leuchtvorrichtung;
- Figur 3: die Seitenansicht von links der Figur 1 dargestellten Leuchtvorrichtung;
- Figur 4: die explosionsartige Darstellung der in Figur 1 dargestellten Leuchtvorrichtung;
- Figur 5: die vergrößerte, abschnittsweise Darstellung des Schnitts durch eine Leuchtvorrichtung in anderer Ausgestaltung;
- Figur 6: die Seitenansicht von links der Figur 3 dargestellten Leuchtvorrichtung in vergrößertem Maßstab.

Die als Ausführungsbeispiel in Figur 1 gewählte Leuchtvorrichtung zur Anbringung an einer Gebäudewand hat eine quadratische Grundfläche. Im Ausführungsbeispiel nach Figur 5 hat die Leuchtvorrichtung die Form eines Trapezes. Die Leuchtvorrichtung umfasst einen Montagerahmen 1, der im Ausführungsbeispiel nach Figur 1 eine quadratische Ausbildung hat. Andere Formen, beispielsweise rechteckig, trapez- oder dreieckförmig usw. sind ebenfalls möglich. Die Größe und Form des Montagerahmens 1 richtet sich nach den jeweiligen Einbauverhältnissen, in denen die Leuchtvorrichtung verbaut werden soll. Der Montagerahmen 1 ist bereichsweise von einem Blendrahmen 2 übergriffen, der im Ausführungsbeispiel aus einem Aluminiumprofil hergestellt ist. Andere Materialien für den Blendrahmen 2 sind ebenfalls einsatzbar. Der Montagerahmen 1 hat eine Rückwand 3.

Auf seiner der Rückwand 3 abgewandten (Ansichts-)Seite ist der Blendrahmen 2 mit einer transparenten Scheibe 4 versehen. Die Scheibe kann aus ESG-oder VSG Glas hergestellt sein. Sie kann zudem aus Polymethylmethacrylat (PMMA), welches auch als Acrylglas bezeichnet wird, hergestellt sein. Es handelt sich hierbei um einen synthetischen, transparenten und thermoplastischen Kunststoff, der bei geringerem Gewicht zu Normalglas vergleichbare optische Eigenschaften aufweist.

In dem Montagerahmen 1 ist mehr als eine LED (Light Emitting Diode) angeordnet, die nach Art einer Leiste 5 ausgebildet ist. Die LEDs können auch als Streifen (nicht gemäß der Erfindung) zur Anwendung kommen. Die LEDs haben vorzugsweise eine Höhe von ca. 10 mm. Im Ausführungsbeispiel sind an zwei Seiten des Montagerahmens 1 LED-Leisten 5 angeordnet; in Abwandlung können auch an allen Seiten LEDs vorgesehen sein (nicht gemäß der Erfindung), Bei den LEDs kann es sich beispielsweise um RGB-LEDs handeln, bei denen durch eine entsprechende Ansteuerung der einzelnen Leuchtdioden auch farbiges Licht herstellbar ist und mit denen fließende Farbübergänge möglich sind. Die LED-Leisten 5 sind erfindungsgemäß an Rahmenprofilen 6 befestigt, die im Ausführungsbeispiel mit dem Montagerahmen 1 durch Schrauben 8 verbunden sind.

Die Befestigung kann auch durch Kleben, Klemmen oder dergleichen erfolgen.

Die für den Betrieb der Leuchtvorrichtung erforderliche Elektrifizierung ist zwischen den Rahmenprofilen 6 und dem Montagerahmen 1 nicht sichtbar verlegt. Die Verkabelung ist durch eine - nicht dargestellte - Bohrung in der Rückwand 3 der Leuchtvorrichtung aus dieser herausgeführt und an die Elektroinstallation des jeweiligen Gebäudes angeschlossen. Die Leuchtvorrichtung kann entweder durch einen üblichen Lichtschalter betätigt werden oder auch mit einem Empfangsmodul versehen sein, um die Betätigung mit Hilfe einer Fernbedienung vorzunehmen. Für den Betrieb der Leuchtvorrichtung ist ein Transformator vorgesehen, der die Netzspannung der jeweiligen Gebäudeinstallation auf die für den Betrieb der erfindungsgemäßen Leuchtvorrichtung notwendige Spannung umwandelt.

Im Montagerahmen 1 der Leuchtvorrichtung ist eine reflektierende Fläche 7 angeordnet, die von einer Reflektorfolie gebildet ist. Erfindungsgemäß ist die Reflektorfolie eine Aluminiumfolie, Die Reflektorfolie hat eine geringe Materialstärke; in der Praxis hat sich eine Materialstärke von 0,55 mm als besonders geeignet herausgestellt. Die reflektierende Fläche 7 ist von innen auf die Rückwand 3 des Montagerahmens 1 geklebt. In Abwandlung der Erfindung besteht auch die Möglichkeit, die reflektierende Fläche 7 auf andere Weise an der Rückwand 3 zu befestigen. Auch hier besteht die Möglichkeit einer Klemmvorrichtung, gegebenenfalls ist auch ein Verschrauben mit der Rückwand 3 möglich.

Die als Reflektorfolie ausgebildete reflektierende Fläche 7 weist wenigstens auf ihrer der Scheibe zugewandten Seite eine strukturierte Oberfläche auf. Die Struktur der Oberfläche kann, je nach gewünschtem optischem Effekt, unterschiedlich ausgestaltet sein. Im Ausführungsbeispiel ist die Struktur rippenförmig. Die Rippen erstrecken sich über die gesamte Folie und sind parallel zueinander ausgerichtet. Die Rippen sind in diesem Fall parallel zu zwei Seiten der Fläche 7 ausgerichtet. Im Ausführungsbeispiel ist der Abstand der Rippen zueinander über die gesamte reflektierende Fläche 7 gleich. In Abwandlung des Ausführungsbeispiels kann der Abstand der Rippen zueinander variieren. Es besteht auch die Möglichkeit, die Rippen zwar parallel, dabei aber diagonal zur reflektierenden Fläche 7 auszurichten. Auch ist es möglich, die Rippen zu durchbrechen. Die Struktur kann darüber hinaus bogenförmig oder auch kreisförmig ausgerichtet sein. Auch die Anbringung einer Vielzahl von nach Art von Langlöchern ausgebildeten Struktur ist möglich. Die Struktur kann außerdem nach Art eines aus der Fenstertechnik bekannten Designs eines Mastercarres ausgebildet sein. Durch die verschieden ausgestalteten Strukturen der reflektierenden Fläche 7 sind unterschiedliche Lichteffekte erzielbar. Je nach Anordnung und Ausbildung der Struktur lassen sich verschiedenste optische Effekte, beispielsweise kuppelartige Gestaltungen oder spitzdachförmige Gestaltungen herstellen.

Durch die Ausgestaltung der LED in Form von Leisten und ihrer Anbringung am Rahmen der Vorrichtung ist gewährleistet, dass die strukturierte Oberfläche der auf der Rückwand des Montagerahmens angeordneten Reflektorfolie großflächig ausgeleuchtet wird. Dies ist durch die größere Höhe der LEDs im Vergleich zur Folie gewährleistet. Die von den LEDs ausgesandten Lichtstrahlen werden von der strukturierten Oberfläche der Reflektorfolie reflektiert. Durch die jeweils gewählte Struktur der Oberfläche lassen sich verschiedene optische Wirkungen erzielen, beispielsweise eine kuppelartige oder spitzdachförmige Gestaltung. Aber auch wellenförmige, kreisförmige, ovale oder andere Gestaltungen sind realisierbar.

Die Erfindung bietet die Möglichkeit, die optische Gestaltung eines Raumes durch die Beleuchtung zu verändern. Durch die Anbringung der erfindungsgemäßen Leuchtvorrichtung an der Decke lässt sich beispielsweise eine optische Erhöhung des jeweiligen Raums hervorgerufen, was insbesondere in Fahrstühlen zu einem verbesserten Raumgefühl führt. Durch die Verwendung der Folie für den Reflektor ist zudem eine sehr geringe Bauhöhe der erfindungsgemäßen Leuchtvorrichtung hervorgerufen. Die Leuchtvorrichtung ist daher auch für die Nachrüstung an Gebäudewänden geeignet, beispielsweise zur Nachrüstung an Decken von bereits existierenden Fahrstühlen. Zudem ist durch die Verwendung von Folie die Möglichkeit geschaffen, diese auf die jeweils gewünschte Größe der Leuchtvorrichtung zurecht zu schneiden. Hierdurch ist eine sehr kostengünstige Erstellung der Leuchtvorrichtung nach der Erfindung möglich. Gleichermaßen bietet die Leuchtvorrichtung die Möglichkeit, auf das Raumdesign durch die Verwendung verschiedenfarbiger LED einzuwirken. Der Art der Variationen sind hier kaum Grenzen gesetzt.

## Patentansprüche

1. Leuchtvorrichtung zur Anbringung an einer Gebäudewand, umfassend einen Montagerahmen (1) mit einer Rückwand (3) und der auf seiner Ansichtsseite mit einer transparenten Scheibe (4) versehen ist, wobei im Montagerahmen (1) mehr als eine LED und eine reflektierende Fläche (7) angeordnet sind, wobei die LEDs als LED-Leisten (5) am Montagerahmen (1) befestigt sind, wobei die LED-Leisten (5) an Rahmenprofilen (6) befestigt sind, die mit dem Montagerahmen (1) verbunden sind, und die für den Betrieb der Leuchtvorrichtung erforderliche Elektrifizierung zwischen den Rahmenprofilen (6) und dem Montagerahmen (1) nicht sichtbar verlegt ist, und wobei die reflektierende Fläche (7) von einer Reflektorfolie als Aluminiumfolie gebildet ist, die auf die Rückwand (3) geklebt ist und die auf ihrer der Scheibe (4) zugewandten Seite eine strukturierte Oberfläche aufweist, wobei an nur zwei Seiten des Montagerahmens (1) LED-Leisten (5) angeordnet sind.

2. Leuchtvorrichtung nach Anspruch 1, **dadurch gekennzeichnet, dass** die Struktur der Oberfläche rippenförmig ausgebildet ist.

3. Leuchtvorrichtung nach Anspruch 2, **dadurch gekennzeichnet, dass** die Struktur der Oberfläche die Form eines Trapezprofils hat.

4. Leuchtvorrichtung nach einem der vorgenannten Ansprüche, **dadurch gekennzeichnet, dass** die Struktur der Oberfläche aus einer Vielzahl von nach Art von Langlöchern ausgebildeten Struktur gebildet ist.

## Claims

1. Lighting device for mounting on a building wall comprising a mounting frame (1) with a back wall (3) and which is provided on its visible side with a transparent pane (4), wherein in the mounting frame (1) more than one LED and a reflecting surface (7) are arranged, wherein the LEDs are attached to the mounting frame (1) as LED strips (5), wherein the LED strips (5) are attached to frame profiles (6), which are connected to the mounting frame (1) and the electrification required for operation of the lighting device is invisibly installed between the frame profiles (6) and the mounting frame (1) and wherein the reflecting surface (7) is formed by a reflective foil as aluminium foil, which is glued to the back wall (3) and which has a structured surface on its side facing the pane (4), wherein LED strips (5) are arranged on only two sides of the mounting frame (1).

2. Lighting device according to claim 1, **characterised in that** the structure of the surface is ribbed.

3. Lighting device according to claim 2, **characterised in that** the structure of the surface has the shape of a trapezoidal profile.

4. Lighting device according to one of the previous claims, **characterised in that** the structure of the surface is formed by a plurality of structures formed in the manner of elongated holes.

## Revendications

1. Dispositif d'éclairage à fixer contre un mur de bâtiment, comprenant un cadre de montage (1) avec une paroi arrière (3) et muni sur son côté apparent d'une vitre (4) transparente, sachant que dans le cadre de montage (1) sont disposées une pluralité de LED et une surface (7) réfléchissante, sachant que les LED sont fixées sous forme de bandeaux de LED (5) contre le cadre de montage (1), sachant que les bandeaux de LED (5) sont fixés contre des profilés (6) de cadre reliés au cadre de montage (1), et sachant que l'électrification nécessaire au fonctionnement du dispositif d'éclairage est posée invisible entre les profilés (6) de cadre et le cadre de montage (1), et que la surface réfléchissante (7) est formée par une feuille d'aluminium, officiant de film réfléchissant, collée sur la paroi arrière (3) et qui présente une surface structurée sur son coté regardant la vitre (4), sachant que sur seulement deux côtés du cadre de montage (1) sont disposés des bandeaux de LED (5).

2. Dispositif d'éclairage selon la revendication 1, **caractérisé en ce que** la structure de la surface est configurée nervurée.

3. Dispositif d'éclairage selon la revendication 2, **caractérisé en ce que** la structure de la surface a la forme un profilé trapézoïdal.

4. Dispositif d'éclairage selon l'une des revendications précédentes, **caractérisé en ce que** la structure de la surface est formée par une pluralité de structures configurées en forme de trous oblongs.
